# EUROPÄISCHE PATENTSCHRIFT

(11) **EP 4 547 928 B1**
(45) Veröffentlichungstag und Bekanntmachung des Hinweises auf die Patenterteilung: **01.10.2025**
(21) Anmeldenummer: 23732142.7
(22) Anmeldetag: 13.06.2023
(51) Int. Cl.: E06B 3/263, E06B 3/273, E06B 3/46, E06B 3/54, E05D 15/06

(54) **PROFILRAHMENSYSTEME FÜR SCHIEBEELEMENTE**
PROFILE FRAME SYSTEMS FOR SLIDING ELEMENTS
SYSTÈMES DE CADRES EN PROFILÉS POUR ÉLÉMENTS COULISSANTS

(30) Priorität: 30.06.2022 LU 502438
(43) Veröffentlichungstag der Anmeldung: 07.05.2025
(73) Patentinhaber: Keller Minimal Windows S.A., 9911 Troisvierges (LU)
(72) Erfinder: SCHULZEN, Werner, 4700 Eupen (BE)
(74) Vertreter: Office Freylinger
(86) Internationale Anmeldenummer: PCT/EP2023/065841
(87) Internationale Veröffentlichungsnummer: WO 2024/002683

(56) Entgegenhaltungen:
- EP-A1- 1 772 582
- EP-A2- 1 903 171
- US-B2- 7 845 125

## Beschreibung

### Technisches Gebiet

Die vorliegende Erfindung betrifft allgemein Profilrahmensysteme für Schiebeelemente, insbesondere für Schiebetüren und Schiebefenster, sowie entsprechende Schiebeelement-Profilrahmen mit eingesetztem Schiebeelement.

### Stand der Technik

Aus dem Stand der Technik sind zahlreiche Verbund-Profilrahmensysteme bekannt. Sie bestehen vorzugsweise aus Metall oder einer Metalllegierung und können widrigen Witterungsverhältnissen und starken Temperaturschwankungen zwischen deren Innen- und Außenseite ausgesetzt sein. Als problematisch erweist sich generell eine hohe Temperaturdifferenz zwischen der Außenseite des Profilrahmensystems, also die, die außerhalb des Gebäudes angeordnet ist und der Innenseite des Profilrahmensystems. Um eine Wärmeleitbrücke zu verhindern, sind bei solchen Verbund-Profilrahmensystemen üblicherweise zwei metallische Rahmenprofile (Innen- und Außenprofil) mittels einer Mehrzahl von weniger thermisch leitender Kunststoff-Isolierstegen verbunden.

Bei Profilrahmensystemen die für Schiebeelemente geeignet sind wird diese im Prinzip einfache Verbundkonstruktion dadurch erschwert, dass Schiebeelemente oft als Füllung eine schwere Mehrfachverglasung aufweisen. Die Kräfte die durch das große Gewicht dieser Mehrfachverglasungen entstehen und natürlich mit der Größe der Fenster und Türen zu nehmen müssen allerdings auch zuverlässig und dauerhaft vom Profilrahmensystem aufgefangen werden, ohne dass sich die Konstruktion des Systems verformt.

Dieses Problem hat dazu geführt, dass viele Lösungsansätze aufgezeigt wurden denen jedoch oft gemein ist, dass im Verbund zwischen den Rahmenprofilen mehr oder weniger aufwändige zusätzliche metallische Trag- und Versteifungsprofile vorgesehen sind, was in manchen Fällen dazu führt, dass die durch die Isolierstege erhaltene thermische Trennung von Aussen- und Innenprofil wenigstens teilweise verloren gehen kann. Diese zusätzlichen Maßnahmen führen außerdem gemeinhin zu einer größeren Bauhöhe der Verbundprofile, umso mehr wenn, z.B. bei Schiebetüren, keine über den Boden herausragende Rahmenelemente erwünscht sind.

EP 1 772 582 A1 offenbart ein Profilrahmensystem für Schiebeelemente mit einer Vielzahl von Metallprofilen, die durch eine Vielzahl von Isolierstützstegen verbunden sind.

### Aufgabe der Erfindung

Eine Aufgabe der vorliegenden Erfindung ist es, ein Profilrahmensystem für Schiebeelemente, wie insbesondere für Schiebetüren und Schiebefenster, mit schweren Schiebeelementfüllungen, auch für große Schiebelementabmessungen, deren Konstruktion die thermische Trennung zwischen Innen- und Außenprofil nicht oder nur unwesentlich beeinträchtigt und gleichzeitig eine geringe Bauhöhe des Profilrahmens erlaubt. Vorzugsweise sollte das Profilrahmensystem bei offenem Schiebeelement, keine über den Boden hervorragende Bauteile aufweisen.

### Allgemeine Beschreibung der Erfindung

Diese Aufgabe wird erfindungsgemäß gelöst durch ein Profilrahmensystem für Schiebeelemente, insbesondere für Schiebetüren und Schiebefenster, umfassend ein erstes metallisches Rahmenprofil und ein zweites metallisches Rahmenprofil, ein einstückiger aus Kunststoff gefertigter Isolierstützsteg mit einer ersten oberen Stegebene und einer zur ersten Stegebene parallelen zweiten unteren Stegebene, wobei jede Stegebene an beiden Längsseiten Einrollköpfe aufweist welche in jeweiligen Nuten im ersten und zweiten Rahmenprofil, z.B. Hohlkammerprofile aus Aluminium, eingerollt sind und somit beide Rahmenprofile verbinden, wobei im Isolierstützsteg oberhalb der ersten oberen Stegebene eine längsseitig ausgerichtete Einschnappgeometrie vorgesehen ist in welcher eine Laufschiene eingeschnappt ist, wobei die erste obere Stegebene über zwei Stützstreben mit der zweiten unteren Stegebene verbunden ist und diese Stützstreben von der Einschnappgeometrie in der ersten oberen Stegebene in einem spitzen Winkel α auseinanderlaufend zur zweiten unteren Stegebene angeordnet sind.

Im Gegensatz zu bekannten Lösungen, haben die Erfinder herausgefunden, dass auch bei sehr schweren Mehrfachverglasungen, z.B. bei Schiebeelementen mit bis zu 2000 kg, die dabei entstehenden Kräfte durch ein Kunststoff-Isoliersteg aufgenommen werden können, wenn eine Kombination aus einer Metallschiene und einem wie oben beschrieben besonders geformten Doppelisoliersteg oder Vierkopfsteg verwendet wird. Vor allem kann das erreicht werden durch ein Doppelisoliersteg dessen Bauhöhe (Distanz zwischen ersten und zweiten Stegebene) dem Abstand entspricht der zwischen zwei benachbarten Einzelisolierstegen bei Verbund-Profilrahmen durchaus üblich ist, nämlich 2 - 3 cm. Daraus folgt andererseits der Vorteil, dass die Gesamtbauhöhe eines erfindungsgemäßen Profilrahmensystems sehr geringgehalten werden kann, und dies auch wenn keine Bauteile (wie z.B. die Schiene) über die oberen Kanten der beiden Rahmenprofile hinausragen soll.

Durch die Einschnappgeometrie kann die Laufschiene außerdem sehr einfach und ohne Werkzeuge befestigt werden, sogar am Einbauort. Auch wäre das spätere Ersetzen der Laufschiene ohne großen Aufwand möglich. Vorteilhafterweise sind der Querschnitt der Laufschiene und der Querschnitt der Einschnappgeometrie so gewählt, dass die Laufschiene form- und kraftschlüssig in die Einschnappgeometrie einschnappt. Die Laufschiene ist bevorzugt massiv und kann aus jedem Material bestehen das es ermöglicht die Kräfte die durch das Gewicht eines sich darauf bewegenden Schiebeelements auf eine genügende Länge des Isolierstützstegs zu verteilen. Die Laufschiene kann z.B. aus Metall, Carbon oder Keramik, usw. bestehen. Eine günstige Bauart der Laufschiene, sowohl technisch als auch wirtschaftlich gesehen, ist eine metallische Laufschiene mit einem ovalen oder kreisrunden Querschnitt. Bevorzugt ist sie aus Metall, wie z.B. Edelstahl, gefertigt, bei leichteren Schiebelementen kann die Laufschiene auch aus Aluminium oder Legierungen bestehen.

Ein erfindungsgemäßer Isolierstützsteg weist demnach mindestens zwei Stegebenen auf, die mittels mindestens zwei der Längsrichtung ausgerichteten Stützstreben die im Querschnitt des Isolierstützstegs ein mit der Spitze nach oben gedrehtes Dreieck bilden, d.h. die Stützstreben laufen nach oben zusammen in einem Winkel der das Ableiten mindestens eines Teils der Kräfte die durch das Schiebeelement auf die z.B. mittig oberhalb der ersten Stegebenen angeordnete Laufschiene ausgeübt werden, seitlich an die untere Stegebene weiterzuleiten und somit näher an die in den Nuten im ersten und zweiten Rahmenprofil befestigten unteren Einrollköpfe. Je nach Breite und Höhe des Isolierstützstegs kann der Winkel α zwischen den Stützstreben unterschiedlich gewählt werden. Als sehr günstig haben sich Winkel α zwischen 20 ° und 65 °, vorzugsweise zwischen 25 ° und 45 ° erwiesen.

Die Erfinder haben außerdem herausgefunden, dass der Kunststoffwerkstoff und dessen Materialstärke sich nicht wesentlich von herkömmlichen Isolierstegen unterscheiden muss. In der Tat, der Isolierstützsteg kann aus für diese Anwendung üblichen Kunststoffen bestehen, z.B. (ggf. faserverstärktem) Polyamid (PA), Polyethylenterephthalat (PET), Polybutylenterephthalat (PBT), Acrylnitril-Butadien-Styrol (ABS), Polyvinylchlorid (PVC) oder Mischungen oder Kombinationen davon. Die optionale Faserverstärkung kann z.B. durch Zugeben von 5 bis 40 Gew.-%, bevorzugt 20 bis 35 Gew.-% Glasfasern zu dem oder den Kunststoffen erfolgen. Besonders bevorzugt ist das Material des Isolierstegs Polybutylenterephthalat mit ca. 30 Gew.-% Glasfasern.

Auch die Materialstärke der ersten oberen Stegebene, der zweiten unteren Stegebene und der Stützstreben des Isolierstützstegs ist im üblichen Bereich, z.B. zwischen 1,8 und 3,5 mm, bevorzugt zwischen 2,0 und 2,8 mm, wobei es sinnvoll sein kann die Stützstreben des Isolierstützstegs etwas kräftiger (dicker) zu gestalten als die Stegebenen. Natürlich beziehen sich diese Maße nicht auf die Materialstärke der Einrollköpfe da diese naturgemäß eine sich zum Ende erweiternde Form, z.B. eine Schwalbenschwanzform aufweisen um nach Einrollen in der Nut an den Rahmenprofilen fest verankert werden zu können.

Ein weiterer Vorteil der erfindungsgemäßen Isolierstützstege ist deshalb der Umstand, dass im Prinzip keine neuen Werkzeuge angeschafft werden müssen, weder bei deren Herstellung, noch bei deren Verarbeitung in einem Profilrahmensystem.

Wie oben bereits angedeutet, ist es oft erwünscht, dass keine Bauteile des Profilrahmensystems über die obere Kante des ersten und zweiten Rahmenprofils herausragt und trotzdem eine geringe Bauhöhe möglich ist. Dies wird erreicht in dem (wie weiter unten beschrieben) einerseits die Laufrollen am Schiebeelement angeordnet sind und außerdem die geringe Bauhöhe des Isolierstützstegs es erlaubt ihn derart zwischen dem ersten und dem zweiten Rahmenprofil anzuordnen, dass die Laufschiene sich gänzlich unterhalb der oberen Kanten der beiden Rahmenprofile befindet. Dadurch ist außerdem der Rahmen des Schiebeelements (fast) komplett unsichtbar, was auch optisch vorteilhaft ist.

Je nach Ausführung kann es vorteilhaft sein, wenn die Einrollköpfe zur jeweiligen Stegebene nach oben oder unten versetzt angeordnet sind. Dadurch kann man z.B. erreichen, dass die obere Stegebene nach Einrollen der Einrollköpfe in die entsprechende Nut im Rahmenprofil keinen Absatz bildet, also eine ebene Fläche. An der oberen Seite erleichtert dies z.B. die Reinigung, bzw. an der unteren Seite kann sich die zweite untere Stegebenen z.B. zusätzlich besser am Untergrund abstützen.

Ein weiterer Aspekt der Erfindung sind Schiebeelement-Profilrahmen mit eingesetztem Schiebeelement, wobei der Schiebeelement-Profilrahmen aus mehreren das Schiebeelement umgebende Profilrahmensystemen besteht und wobei das (nach bestimmungsgemäßem Einbau) untere Profilrahmensystem, d.h. das Profilrahmensystem auf dem das Schiebeelement lastet, wie hierin beschriebenes Profilrahmensystem mit Isolierstützsteg und Laufschiene ist.

Das Schiebeelement weist ein in einem Rahmen angeordnetes Füllelement auf, vorzugsweise eine Mehrfachverglasung oder aber Verbundpaneele o.ä. Das Schiebeelement weist an der Unterseite des Rahmens eine Anzahl Laufrollen auf die längsseitig verteilt so angeordnet sind, dass sie, im Gebrauch, das Verschieben des Schiebeelements durch Führen der Laufrollen auf der Laufschiene ermöglichen. Je nach Breite und Gewicht des Schiebeelements kann diese Anzahl größer oder kleiner gewählt werden, üblicherweise liegt die Anzahl der Laufrollen zwischen 2 und 10, bevorzugt zwischen 4 und 6.

Die Laufrollen weisen bevorzugt an deren Lauffläche eine Nut auf dessen Form an die Laufschiene angepasst ist und so das Schiebeelement sicher führen können. Bevorzugt hat die Laufschiene einen ovalen oder kreisrunden Querschnitt und die Laufrollen eine entsprechend geformte und dimensionierte Nut in deren Lauffläche.

Die Laufrollen werden am unteren Rahmen des Schiebeelements in an sich bekannter Weise mit einer Laufrollenhalterung befestigt. Bevorzugt erfolgt dies z.B. mit einem durchgehenden (einstückigen) U-förmigen Metall- oder Kunststoff-Profil, bevorzugt einem Kunststoffprofil, für alle Laufrollen oder mit Einzelbefestigungen für jede Laufrolle entweder unmittelbar am Rahmen oder mittels eines (vorgefertigten) Metall- oder Kunststoff-Tragprofils, bevorzugt eines Kunststofftragprofils, am Rahmen.

Wie oben schon angedeutet, ist der Isolierstützsteg des Profilrahmensystems zwischen dem ersten und dem zweiten Rahmenprofil bevorzugt derart angeordnet, dass die Laufschiene sich unterhalb der oberen Kanten der beiden Rahmenprofile befindet. Noch bevorzugter ist der Isolierstützsteg des Profilrahmensystems zwischen dem ersten und dem zweiten Rahmenprofil bevorzugt derart angeordnet, dass die untere Kante des Schiebeelements sich auch unterhalb der oberen Kanten der beiden Rahmenprofile befindet. Idealerweise weisen sowohl das erste Rahmenprofil, als auch das zweite Rahmenprofil dabei eine oder mehrere Dichtungen auf, die wenigstens abschnittsweise am Schiebeelement oder an dessen Rahmen anliegen.

### Kurze Beschreibung der Figuren

Im Folgenden werden nun Ausgestaltungen der Erfindung anhand der beiliegenden Figuren beschrieben. Diese zeigen:
Fig. 1 einen Querschnitt einer Ausführungsform eines Schiebeelement-Profilrahmens mit eingesetztem Schiebeelement.
Fig. 2 eine perspektivische Ansicht einer Ausführungsform eines Isolierstützstegs zur Messung der von Mises-Vergleichsspannung.
Fig. 3 das Ergebnis der Kräfteverteilung der von Mises-Vergleichsspannung in einem Querschnitt des Isolierstützstegs der Fig. 2.
Fig. 4 das Ergebnis der Verformung der von Mises-Vergleichsspannung in einem Querschnitt des Isolierstützstegs der Fig. 2.

Weitere Einzelheiten und Vorteile der Erfindung können der nachfolgenden ausführlichen Beschreibung möglicher Ausführungsformen der Erfindung anhand der beiliegenden Figuren entnommen werden.

### Beschreibung mehrerer Ausgestaltungen der Erfindung

Die in Fig. 1, zur Illustration der Erfindung, gezeigte Ausführungsform eines Schiebeelement-Profilrahmens mit einem Profilrahmensystem 1 und mit eingesetztem Schiebeelement 2 soll hier beispielhaft erklärt werden.

Das Profilrahmensystem 1 das dazu dient ein Schiebeelement 2, insbesondere eine Schiebetür oder ein Schiebefenster, innerhalb eines Schiebeelement-Profilrahmens seitlich zu bewegen, umfasst ein erstes Rahmenprofil 10 und ein zweites Rahmenprofil 20, beide z.B. Aluminium-Hohlprofile, die mittels einem einstückigen aus Kunststoff hergestellten Isolierstützsteg 30 fest verbunden sind.

Dieser Isolierstützsteg 30 umfasst eine erste obere Stegebene 310 und eine zur ersten Stegebene parallele zweite untere Stegebene 320, wobei beide Stegebenen 310, 320 an ihren Längsseiten sogenannte Einrollköpfe 315, 325 aufweisen. Die Verbindung zwischen den beiden Rahmenprofilen 10, 20 erfolgt dadurch, dass während der Herstellung des Profilrahmensystems 1 die vorzugsweise schwalbenschwanzförmigen Einrollköpfe in entsprechende Nuten im ersten und zweiten Rahmenprofil 10, 20 eingerollt werden. Zusätzlich ist der Isolierstützsteg so gestaltet, dass die erste obere Stegebene 310 über zwei auseinanderlaufende Stützstreben 340, 350 mit der zweiten unteren Stegebene 320 verbunden ist. Diese Stützstreben 340, 350 erstrecken sich demnach ausgehend von einer Position unterhalb der (meist mittig vorgesehenen) Einschnappgeometrie 330 von der ersten oberen Stegebene 310 in einem spitzen Winkel α auseinanderlaufend zur zweiten unteren Stegebene 320. Die beiden Stützstreben 340, 350 bilden dadurch mit einem Teil der zweiten unteren Stegebene ein gleichschenkliges, spitzwinkliges Dreieck dessen Winkel an der Spitze (zwischen den beiden gleichschenkligen Seiten, die Stützstreben) α ist. In der Ausführungsform in Fig. 1 ist α ca. 30 °, kleiner oder größere spitze Winkel können je nach Abmessungen des Isolierstützsteges ebenfalls zweckmäßig sein. Im Allgemeinen oder falls möglich wird der Winkel α zwischen 20 und 65 ° so gewählt, dass die Stützstreben (möglichst nahe) an den seitlichen Einrollköpfen der zweiten unteren Stegebene in diese einmünden ohne jedoch den Einrollvorgang bei der Verbindung der Rahmenprofile zu behindern.

Im Isolierstützsteg 30 ist außerdem oberhalb der ersten oberen Stegebene 310 eine längsseitig ausgerichtete und vorzugsweise mittig angeordnete Einschnappgeometrie 330 vorgesehen zum Befestigen einer Laufschiene 40, bevorzugt aus Metall, Carbon oder Keramik, wie z.B. aus Edelstahl, und mit einem ovalen oder bevorzugt kreisrunden Querschnitt, wobei die Befestigung durch einfaches Einschnappen der Laufschiene 40 formschlüssig, bevorzugt kraft- und formschlüssig, in die Einschnappgeometrie 330 erfolgt.

Auf dieser Laufschiene ermöglichen an den Schiebeelement 2 angebrachte Laufrollen 70 das seitliche Bewegen ("Schieben") des Schiebeelements 2 innerhalb des Schiebeelement-Profilrahmen von dem in Fig. 1 nur der untere Teil gezeigt ist, das eben ein Profilrahmensystem 1 wie oben beschrieben ist. Wenigstens die seitlichen Teile des Schiebeelement-Profilrahmens können anders als das Profilrahmensystem 1 gestaltet sein, da hier keine Laufschiene benötigt wird.

Das Schiebeelement besteht hauptsächlich aus einem Rahmen 60 und einer Füllung 50, z.B. wie in Fig. 1 gezeigt einer Dreifachverglasung. An der unteren Seite des Rahmens 60 sind die genannten Laufrollen 70 angebracht, bevorzugt über ein U-förmiges Metall- oder Kunststoff-Profil, bevorzugt ein Kunststoffprofil, 720 das entweder direkt am Rahmen 60 angebracht ist, oder wie in Fig. 1 dargestellt mittels eines zusätzlichen Tragprofils 710 das z.B. in eine dafür vorgesehene Halterung am Rahmen 60 eingeführt werden kann.

Durch die geringe Bauhöhe des Isolierstützstegs 30 ist es möglich ein Profilrahmensystem 1 herzustellen, in das das Schiebeelement so weit einsetzbar ist, dass im Falle von einer Glasfüllung der untere Teil des Rahmens nicht oder kaum über den Boden herausragt und so den Eindruck eines rahmenlosen Fensters erweckt. Zweckmäßigerweise sind an der Oberkante des ersten metallischen Rahmenprofils 10 und des zweiten metallischen Rahmenprofils 20 eine oder mehrere Dichtungen 80 vorgesehen die wenigstens abschnittsweise am Schiebeelement 2 oder an dessen Rahmen 60 bündig anliegen.

Fig. 2 zeigt eine perspektivische Ansicht einer Ausführungsform eines Isolierstützstegs, sowie die Stelle der Kraftausübung zur Messung der von Mises-Vergleichsspannung. Der hier gezeigte Isolierstützsteg besteht aus Polybutylenterephthalat mit einer Faserverstärkung von ca. 30 Gew.-% Glasfasern. Der getestete Isolierstützsteg hat eine Gesamtbreite von 36 mm und eine Materialstärke vom 2,5 mm. Auf den Isolierstützsteg wurde eine Kraft von 1 Tonne ausgeübt, wobei der schlimmste Fall berücksichtigt wurde: die gesamte Last lag auf einem Isolierstützsteg mit einer Länge von nur 200 mm.

Fig. 3 stellt das Ergebnis der Kräfteverteilung der von Mises-Vergleichsspannung in einem Querschnitt des Isolierstützstegs der Fig. 2 dar. Wie man sieht liegen die Spannungen in den Stützstreben des Isolierstützstegs bei max. etwa 9-11 MPa. In jedem Fall sind die auf den Isolierstützsteg einwirkenden Spannungen weit entfernt von der Zugfestigkeit von Polybutylenterephthalat mit ca. 30 Gew.-% Glasfasern: 67 MPa.

Fig. 4 das Ergebnis der Verformung der von Mises-Vergleichsspannung in einem Querschnitt des Isolierstützstegs der Fig. 2. Auch hier sieht man, dass selbst bei der hier benutzten hohen Belastung, die vertikale Verschiebung/Verformung von nur 0,07 mm sehr gering ist.

Es kann somit festgehalten werden, dass die hier vorgestellte Lösung Profilrahmensystem 1 für Schiebeelemente 2 mit dem hier beschriebenen Isolierstützsteg 30 und der einschnappbaren Laufschiene 40 auch schwere mehrfachverglaste Schiebeelemente sicher und dauerhaft geführt werden können. Dies ist umso vorteilhafter, da dadurch eine geringe Bauhöhe ermöglicht wird die ihrerseits auch scheinbar rahmenlose Schiebeelemente ermöglicht.

### Zeichenerklärung:

- 1: Profilrahmensystem
- 2: Schiebeelement
- 10: erstes metallisches Rahmenprofil
- 20: zweites metallisches Rahmenprofil
- 30: Isolierstützsteg
- 310: erste obere Stegebene
- 315: Einrollköpfe
- 320: zweite untere Stegebene
- 325: Einrollköpfe
- 330: Einschnappgeometrie
- 340, 350: Stützstreben
- 40: Laufschiene
- 50: Füllung
- 60: Rahmen des Schiebeelements
- 70: Laufrolle
- 710: Tragprofil
- 720: U-förmiges Profil
- 80: Dichtungen
- α: Winkel zwischen den auseinanderlaufenden Stützstreben

## Patentansprüche

1. Profilrahmensystem (1) für Schiebeelemente (2), insbesondere für Schiebetüren und Schiebefenster, umfassend ein erstes metallisches Rahmenprofil (10) und ein zweites metallisches Rahmenprofil (20), ein einstückiger aus Kunststoff gefertigter Isolierstützsteg (30) mit einer ersten oberen Stegebene (310) und einer zur ersten Stegebene parallelen zweiten unteren Stegebene (320), wobei jede Stegebene (310, 320) an beiden Längsseiten Einrollköpfe (315, 325) aufweist welche in jeweiligen Nuten im ersten und zweiten Rahmenprofil (10, 20) eingerollt sind und somit beide Rahmenprofile (10, 20) verbinden, wobei im Isolierstützsteg (30) oberhalb der ersten oberen Stegebene (310) eine längsseitig ausgerichtete Einschnappgeometrie (330) vorgesehen ist in welcher eine Laufschiene (40) eingeschnappt ist, wobei die erste obere Stegebene (310) über zwei Stützstreben (340, 350) mit der zweiten unteren Stegebene (320) verbunden ist und diese Stützstreben (340, 350) von der Einschnappgeometrie (330) in der ersten oberen Stegebene (310) in einem spitzen Winkel α auseinanderlaufend zur zweiten unteren Stegebene (320) angeordnet sind.

2. Profilrahmensystem (1) nach Anspruch 1, wobei der Winkel α zwischen 20 ° und 65 °, vorzugsweise zwischen 25 ° und 45 ° beträgt.

3. Profilrahmensystem (1) nach einem der vorhergehenden Ansprüche, wobei die Laufschiene (40) form- und kraftschlüssig in die Einschnappgeometrie (330) eingeschnappt ist.

4. Profilrahmensystem (1) nach einem der vorhergehenden Ansprüche, wobei die Laufschiene (40) massiv ist und bevorzugt aus Metall, Carbon oder Keramik besteht.

5. Profilrahmensystem (1) nach Anspruch 4, wobei die Laufschiene einen ovalen oder kreisrunden Querschnitt aufweist und bevorzugt aus Metall, z.B. Edelstahl gefertigt ist.

6. Profilrahmensystem (1) nach einem der vorhergehenden Ansprüche, wobei der Isolierstützsteg (30) zwischen dem ersten und dem zweiten Rahmenprofil (10, 20) derart angeordnet ist, dass die Laufschiene (40) sich unterhalb der oberen Kanten der beiden Rahmenprofile (10, 20) befindet.

7. Profilrahmensystem (1) nach einem der vorhergehenden Ansprüche, wobei die Einrollköpfe (315, 325) zur jeweiligen Stegebene (310, 320) nach oben oder unten versetzt angeordnet sind.

8. Profilrahmensystem (1) nach einem der vorhergehenden Ansprüche, wobei der Isolierstützsteg (30) aus einem Material aus Polyamid, Polyethylenterephthalat, Polybutylenterephthalat, Acrylnitril-Butadien-Styrol, Polyvinylchlorid oder Mischungen oder Kombinationen davon besteht, bevorzugt ist das Material faserverstärkt, z.B. glasfaserverstärkt.

9. Profilrahmensystem (1) nach einem der vorhergehenden Ansprüche, wobei die Materialstärke der ersten oberen Stegebene (310), der zweiten unteren Stegebene (320) und der Stützstreben (340, 350) des Isolierstützstegs (30) zwischen 1,8 und 3,5 mm, bevorzugt zwischen 2,0 und 2,8 mm, liegt.

10. Profilrahmensystem (1) nach einem der vorhergehenden Ansprüche, wobei die Rahmenprofile (10, 20) Hohlkammerprofile aus Aluminium sind.

11. Schiebeelement-Profilrahmen mit eingesetztem Schiebeelement (2), wobei der Schiebeelement-Profilrahmen aus mehreren das Schiebeelement (2) umgebende Profilrahmensystemen besteht und wobei das untere Profilrahmensystem ein Profilrahmensystem (1) nach einem der vorhergehenden Ansprüche ist.

12. Schiebeelement-Profilrahmen mit eingesetztem Schiebeelement (2) nach Anspruch 11, wobei das Schiebeelement (2) ein in einem Rahmen (60) angeordnetes Füllelement (50), vorzugsweise eine Mehrfachverglasung, aufweist, wobei an der Unterseite des Rahmens (60) eine Anzahl Laufrollen (70) längsseitig verteilt so angeordnet sind, dass, im Gebrauch, das Verschieben des Schiebeelements (2) durch Führen der Laufrollen (70) auf der Laufschiene (40) erfolgt.

13. Schiebeelement-Profilrahmen mit eingesetztem Schiebeelement (2) nach Anspruch 11 oder 12, wobei die Laufrollen (70) mit einem U-förmigen Profil (720) unmittelbar am Rahmen (60) oder mittels eines Tragprofils (710) am Rahmen (60) befestigt sind.

14. Schiebeelement-Profilrahmen mit eingesetztem Schiebeelement (2) nach einem der Ansprüche 11 bis 13, wobei der Isolierstützsteg (30) zwischen dem ersten und dem zweiten Rahmenprofil (10, 20) derart angeordnet ist, dass die untere Kante des Schiebeelements (2) sich unterhalb der oberen Kanten der beiden Rahmenprofile (10, 20) befindet.

15. Schiebeelement-Profilrahmen mit eingesetztem Schiebeelement (2) nach einem der Ansprüche 11 bis 14, wobei das erste Rahmenprofil (10) und das zweite Rahmenprofil (20) mit einer oder mehreren Dichtungen (80) versehen sind die wenigstens abschnittsweise am Schiebeelement (2) oder an dessen Rahmen (60) anliegen.

## Claims

1. Profile frame system (1) for sliding elements (2), in particular for sliding doors and sliding windows, comprising a first metallic frame profile (10) and a second metallic frame profile (20), a one-piece insulating support bar (30) made of plastic with a first upper bar plane (310) and a second lower bar plane (320) parallel to the first bar plane, wherein each bar plane (310, 320) has, on both longitudinal sides, roll-in heads (315, 325) which are rolled into respective grooves in the first and second frame profile (10, 20) and thus connect both frame profiles (10, 20), wherein, in the insulating support bar (30) above the first upper bar plane (310), a snap-in geometry (330) oriented on the longitudinal side is provided, in which a runner (40) is snapped in, wherein the first upper bar plane (310) is connected to the second lower bar plane (320) via two support struts (340, 350) and these support struts (340, 350) are arranged so as to diverge from one another at an acute angle α, starting from the snap-in geometry (330) in the first upper bar plane (310) and extending towards the second lower bar plane (320).

2. Profile frame system (1) according to claim 1, wherein the angle α ranges between 20° and 65°, preferably between 25° and 45°.

3. Profile frame system (1) according to one of the preceding claims, wherein the runner (40) is positively and non-positively snapped into the snap-in geometry (330).

4. Profile frame system (1) according to one of the preceding claims, wherein the runner (40) is solid and preferably consists of metal, carbon or ceramic.

5. Profile frame system (1) according to claim 4, wherein the runner has an oval or circular cross-section and is preferably made of metal, e.g. stainless steel.

6. Profile frame system (1) according to one of the preceding claims, wherein the insulating support bar (30) is arranged between the first and the second frame profile (10, 20) in such a way that the runner (40) is located below the upper edges of the two frame profiles (10, 20).

7. Profile frame system (1) according to one of the preceding claims, wherein the roll-in heads (315, 325) are arranged offset upwards or downwards relative to the respective bar plane (310, 320).

8. Profile frame system (1) according to one of the preceding claims, wherein the insulating support bar (30) consists of a material of polyamide, polyethylene terephthalate, polybutylene terephthalate, acrylonitrilebutadiene-styrene, polyvinyl chloride or mixtures or combinations thereof, preferably the material is fiber-reinforced, e.g. glass fiber-reinforced.

9. Profile frame system (1) according to one of the preceding claims, wherein the material thickness of the first upper bar plane (310), the second lower bar plane (320) and the support struts (340, 350) of the insulating support bar (30) ranges between 1.8 and 3.5 mm, preferably between 2.0 and 2.8 mm.

10. Profile frame system (1) according to one of the preceding claims, wherein the frame profiles (10, 20) are hollow chamber profiles made of aluminum.

11. Sliding element profile frame with inserted sliding element (2), wherein the sliding element profile frame consists of several profile frame systems surrounding the sliding element (2) and wherein the lower profile frame system is a profile frame system (1) according to one of the preceding claims.

12. Sliding element profile frame with inserted sliding element (2) according to claim 11, wherein the sliding element (2) has a filling element (50), preferably a multiple glazing, arranged in a frame (60), wherein a number of rollers (70) are arranged distributed longitudinally on the underside of the frame (60) in such a way that, in use, the sliding element (2) is displaced by guiding the rollers (70) on the runner (40).

13. Sliding element profile frame with inserted sliding element (2) according to claim 11 or 12, wherein the rollers (70) with a U-shaped profile (720) are attached directly to the frame (60) or by means of a support profile (710) to the frame (60).

14. Sliding element profile frame with inserted sliding element (2) according to one of claims 11 to 13, wherein the insulating support bar (30) is arranged between the first and the second frame profile (10, 20) in such a way that the lower edge of the sliding element (2) is located below the upper edges of the two frame profiles (10, 20).

15. Sliding element profile frame with inserted sliding element (2) according to one of claims 11 to 14, wherein the first frame profile (10) and the second frame profile (20) are provided with one or more seals (80) which abut at least in sections against the sliding element (2) or its frame (60).

## Revendications

1. Système de cadre profilé (1) pour éléments coulissants (2), notamment pour portes coulissantes et fenêtres coulissantes, comprenant un premier profilé d'encadrement métallique (10) et un second profilé d'encadrement métallique (20), une âme de support isolante (30) en matière plastique d'une seule pièce comprenant un premier plan d'âme (310), supérieur, et un second plan d'âme (320), inférieur, parallèle au premier plan d'âme, chaque plan d'âme (310, 320) étant pourvu, au niveau des deux côtés longitudinaux, de bords enroulés (315, 325) qui sont installés en roulant dans des rainures respectives du premier et du second profilé d'encadrement (10, 20) et relient ainsi les deux profilés d'encadrement (10, 20), l'âme de support isolante (30) étant pourvue, au-dessus du premier plan d'âme (310), supérieur, d'une géométrie d'emboîtement (330) orientée dans le sens de la longueur dans laquelle un rail de roulement (40) est emboîté, le premier plan d'âme (310), supérieur, étant relié au second plan d'âme (320), inférieur, par le biais de deux traverses de support (340, 350), lesquelles traverses de support (340, 350) partent de la géométrie d'emboîtement (330) dans le premier plan d'âme (310), supérieur, et s'éloignent l'une de l'autre en direction du second plan d'âme (320), inférieur, en formant un angle aigu α.

2. Système de cadre profilé (1) selon la revendication 1, dans lequel l'angle α mesure entre 20° et 65°, de préférence entre 25° et 45°.

3. Système de cadre profilé (1) selon l'une des revendications précédentes, dans lequel le rail de roulement (40) est emboîté dans la géométrie d'emboîtement (330) par conjugaison de forme et par friction.

4. Système de cadre profilé (1) selon l'une des revendications précédentes, dans lequel le rail de roulement (40) est plein et est de préférence en métal, en carbone ou en céramique.

5. Système de cadre profilé (1) selon la revendication 4, dans lequel le rail de roulement a une section transversale ovale ou circulaire et est fabriqué de préférence en métal, par exemple en acier inoxydable.

6. Système de cadre profilé (1) selon l'une des revendications précédentes, dans lequel l'âme de support isolante (30) est agencée de telle sorte entre le premier et le second profilé d'encadrement (10, 20) que le rail de roulement (40) se situe au-dessous des bords supérieurs des deux profilés d'encadrement (10, 20).

7. Système de cadre profilé (1) selon l'une des revendications précédentes, dans lequel les bords enroulés (315, 325) sont décalés vers le haut ou vers le bas par rapport au plan d'âme (310, 320) correspondant.

8. Système de cadre profilé (1) selon l'une des revendications précédentes, dans lequel l'âme de support isolante (30) est constituée de l'un de ces matériaux : polyamide, polyéthylène téréphtalate, polybutylène téréphtalate, acrylonitrile-butadiène-styrène, polychlorure de vinyle, ou de mélanges ou combinaisons de ces matériaux, le matériau étant de préférence renforcé par des fibres, par exemple renforcé par des fibres de verre.

9. Système de cadre profilé (1) selon l'une des revendications précédentes, dans lequel l'épaisseur de matériau du premier plan d'âme (310), supérieur, du second plan d'âme (320), inférieur, et des traverses de support (340, 350) de l'âme de support isolante (30) est comprise entre 1,8 mm et 3,5 mm, de préférence entre 2,0 mm et 2,8 mm.

10. Système de cadre profilé (1) selon l'une des revendications précédentes, dans lequel les profilés d'encadrement (10, 20) sont des profilés creux en aluminium.

11. Cadre profilé d'élément coulissant avec élément coulissant (2) installé, le cadre profilé d'élément coulissant étant formé de plusieurs systèmes de cadre profilé entourant l'élément coulissant (2) et le système de cadre profilé inférieur étant un système de cadre profilé (1) selon l'une des revendications précédentes.

12. Cadre profilé d'élément coulissant avec élément coulissant (2) installé selon la revendication 11, dans lequel l'élément coulissant (2) comprend un élément de remplissage (50), de préférence un vitrage multiple, disposé dans un cadre (60), plusieurs galets de roulement (70) étant disposés et répartis longitudinalement sur le côté inférieur du cadre (60) de sorte que, lors de l'utilisation, le déplacement de l'élément coulissant (2) s'effectue par guidage des galets de roulement (70) sur le rail de roulement (40).

13. Cadre profilé d'élément coulissant avec élément coulissant (2) installé selon la revendication 11 ou 12, dans lequel les galets de roulement (70) sont fixés directement sur le cadre (60) grâce à un profilé en U (720) ou sont fixés sur le cadre (60) au moyen d'un profilé porteur (710).

14. Cadre profilé d'élément coulissant avec élément coulissant (2) installé selon l'une des revendications 11 à 13, dans lequel l'âme de support isolante (30) est agencée de telle sorte entre le premier et le second profilé d'encadrement (10, 20) que le bord inférieur de l'élément coulissant (2) se situe au-dessous des bords supérieurs des deux profilés d'encadrement (10, 20).

15. Cadre profilé d'élément coulissant avec élément coulissant (2) installé selon l'une des revendications 11 à 14, dans lequel le premier profilé d'encadrement (10) et le second profilé d'encadrement (20) sont pourvus d'une ou de plusieurs garnitures d'étanchéité (80) qui sont en contact, au moins par endroits, avec l'élément coulissant (2) ou avec son cadre (60).
